# EUROPÄISCHE PATENTSCHRIFT

(11) **EP 0 411 311 B1**
(45) Veröffentlichungstag und Bekanntmachung des Hinweises auf die Patenterteilung: **27.01.1993**
(21) Anmeldenummer: 90112168.1
(22) Anmeldetag: 26.06.1990
(51) Int. Cl.: B65D 47/08

(54) **Kippverschluss**
Tilt closure
Fermeture à bascule

(30) Priorität: 06.07.1989 DE 3922258
(43) Veröffentlichungstag der Anmeldung: 06.02.1991
(73) Patentinhaber: BIELSTEINER VERSCHLUSSTECHNIK GmbH, D-51645 Gummersbach (DE)
(72) Erfinder: Rosenthal, Karl-Heinz, D-5226 Reichshof (DE)
(74) Vertreter: Strehl Schübel-Hopf Groening & Partner

(56) Entgegenhaltungen:
- EP-A- 0 176 108
- DE-A- 3 435 653
- DE-U- 8 707 552
- DE-U- 8 908 265

## Beschreibung

Die Erfindung betrifft einen Kippverschluß für fließfähiges Gut enthaltende Behälter gemäß dem Oberbegriff des Patentanspruchs 1.

Ein Kippverschluß dieser Bauart ist aus der DE-A-38 29 023 bekannt. Bei diesem Kippverschluß ist die Vorspannvorrichtung wahlweise mit der Verschlußkappe oder dem Kappendeckel verbunden und kann aus mindestens einem gebogenen Organ bestehen, das entweder von der Unterseite der Verschlußkappe nach unten vorsteht und mit einer schräg zulaufenden Fläche der Abdeckplatte zusammenwirkt oder das von der Abdeckplatte hochragt und an einer Gleitfläche des Kappendeckels anliegt. Die bekannte Vorspannvorrichtung entwickelt ihre höchste Vorspannkraft mit zunehmender Verschwenkung des Kappendeckels in die Öffnungsstellung, während die Rückstellkräfte der bekannten Vorspannvorrichtung in der Regel nicht ausreichen, um den Kappendeckel selbsttätig in die Schließstellung zurückzubringen.

Der Erfindung liegt die Aufgabe zugrunde, den Kippverschluß gemäß dem Oberbegriff des Anspruchs 1 so zu verbessern, daß die Vorspannvorrichtung den Kappendeckel in jeder Betriebsstellung desselben mit einer derart hohen Vorspannkraft beaufschlagt, daß der Kappendeckel aus seiner Offenstellung selbsttätig in die Schließstellung vollständig zurückgebracht wird.

Die Erfindung löst diese Aufgabe durch die im Kennzeichen des Patentanspruchs 1 enthaltenen Merkmale.

Dadurch, daß die Vorspannvorrichtung aus einer V-förmigen Blattfeder besteht, ist es möglich, dieser eine solche Breite zu geben, daß allein hierdurch eine relativ hohe Rückstellkraft gegenüber Formänderungen sichergestellt wird. Wesentlich ist aber, daß die im entspannten Zustand bogenförmig nach außen gespreizten Federschenkel in der Schließstellung des Kappendeckels diesen unter einer verhältnismässig hohen Vorspannkraft halten. Dies beruht darauf, daß die in dieser Schließstellung des Kappendeckels im wesentlichen ebenflächig und parallel zueinander verlaufenden Federschenkel durch die benachbarten scharnierartigen Anlenkungen der Schenkelenden am Kappendeckel bzw. am oberen Rand der Verschlußkappe daran gehindert werden, ihre entspannte, gekrümmte Ausgangsstellung wieder einzunehmen. Infolgedessen wird auf die Unterseite der der Auslaßöffnung gegenüberliegenden Seite des Kappendeckels selbst noch in der Schließstellung desselben eine so große Vorspannkraft ausgeübt, daß der Kappendeckel beim Loslassen desselben in der Öffnungsstellung mit Sicherheit selbsttätig die Schließlage einnimmt. Soll der Kappendeckel aus der Schließstellung in die Öffnungsstellung durch Ausübung eines Fingerdrucks auf die der Auslaßöffnung gegenüberliegenden Seite des Kappendeckels verschwenkt werden, dann wird die Verbindungsstelle zwischen Kappendeckel und dem zugehörigen Schenkelende in Richtung der Schenkelwurzel der V-Feder sowie gegen den mit dem Kappenrand verbundenen anderen Schenkel bewegt, wobei der mit dem Kappendeckel verbundene Schenkel sich nach der dem anderen Schenkel entgegengesetzten Seite auswölbt, so daß die Rückstellkraft der Feder sich vergrößert.

Zweckmäßig sind in der entspannten Stellung die Enden der beiden Federschenkel in einer Ebene angeordnet, die etwa senkrecht zur Winkelhalbierenden des Winkels an der Schenkelwurzel gerichtet ist.

Ferner kann die V-förmige Blattfeder mit dem Kippverschluß einteilig aus Kunststoff spritzgegossen sein. Dies erleichtert eine wirtschaftliche Massenfertigung des Kippverschlusses.

Die Erfindung ist nachstehend anhand der schematischen Zeichnung eines Ausführungsbeispiels näher erläutert.

Es zeigen:
Fig. 1 einen senkrechten Längsschnitt durch den Kippverschluß in Schließstellung,
Fig. 2 eine Draufsicht auf den Kippverschluß,
Fig. 3 einen Mittellängsschnitt durch den Kippverschluß in der durch Spritzgießen aus Kunststoff hergestellten Ausgangslage mit entspannter Vorspannvorrichtung,
Fig. 4 eine Draufsicht auf den Kippverschluß in der in Fig. 3 gezeigten Ausgangsstellung, und.
Fig. 5 den Kippverschluß gemäß Fig. 1 in Offenstellung.

In den Figuren ist ein Kippverschluß 10 gezeigt, der aus einer zylindrischen Verschlußkappe 11 und einem Kappendekkel 12 besteht, der in eine Aussparung 50 in der Verschlußkappe 11 eingesetzt ist. Die Verschlußkappe 11 ist mit dem Kappendeckel 12 durch eine Vorspannvorrichtung 13 einteilig aus Kunststoff durch Spritzgießen hergestellt.

Ein Unterteil 14 der Verschlußkappe 11 ist von einem Oberteil 15 durch eine Abdeckplatte 16 getrennt.

Der zylindrische Unterteil 14 ist mit einem Innengewinde 17 versehen, mittels welchem die Verschlußkappe 11 auf den mit einem Außengewinde versehenen Hals eines nicht dargestellten Behälters aus Kunststoff, Glas oder dgl. aufgeschraubt werden kann. In Abweichung von dieser Befestigungsart kann die Verschlußkappe naturgemäß auch auf einen Behälter mittels Schnappsitz aufgeprellt werden. Die Unterseite der Abdeckplatte 16 ist mit einer kreisförmigen Dichtlippe 18 versehen, die sich unter Bildung einer Ringnut 19 im Abstand von der Innenwandung von der Verschlußkappe 11 erstreckt und sich an den Öffnungsrand des Behälterhalses abdichtend und elastisch anlegt. Ferner ist die Abdeckplatte 16 mit einer Durchlaßöffnung 20 versehen.

Über der Durchlaßöffnung 20 ragt in den Oberteil 15 der Verschlußkappe 11 ein Austrittsstutzen 21 nach oben, dessen obere Austrittsöffnung 22 mit Abstand unterhalb eines oberen Randes 23 einer zylindrischen Kappenwand 24 des Oberteils 15 angeordnet ist.

Die obere Kappenwand 24 ist in den Fig. 1 und 2 in Höhe des geschlossenen Kappendeckels 12 und dessen Auslaßöffnung 25 mit einer kugelkalottenförmigen Vertiefung 26 an der Innenseite der Kappenwand 24 versehen, deren Radius dem Abstand dieser Vertiefung 26 von einer Schwenkachse 27 des Kappendeckels 12 entspricht. Die Seitenfläche des Kappendeckels 12 ist im Bereich der Auslaßöffnung 25 entsprechend kugelkalottenartig ausgebildet, so daß die Kappenwand 24 die Auslaßöffnung 25 mit elastischer Vorspannung abdichtet, wenn der Kappendeckel 12 geschlossen ist.

Die Schwenkachse 27 des Kappendeckels ist gegenüber einer Mittellängsachse 28 der Verschlußkappe 12 nach der der Auslaßöffnung 25 entgegengesetzten Seite versetzt angeordnet. Koaxial zur Schwenkachse 27 sind an etwa diametral gegenüberliegenden Seiten der Innenseite der Kappenwand 24 Vertiefungen 29 vorgesehen, in die Führungszapfen 30 an etwa diametral gegenüberliegenden Seiten des Kappendeckels 12 eingreifen.

Unterhalb dieser Vertiefungen 29 befinden sich mehrere Stützbalken 31, die an der Innenseite der Kappenwand 24 angeordnet sind und deren obere Enden eine kreisbogenförmige Stützfläche 32 bilden, deren Krümmungsmittelpunkt die Schwenkachse 27 ist.

Der obere Rand 23 des Oberteils 15 der Verschlußkappe 11 ist an der der Vertiefung 26 gegenüberliegenden Seite mit einem Ausschnitt 33 versehen. Im tiefsten Bereich dieses Ausschnittes 33 ist der Kappenrand über eine erste Scharnierachse 34 an eine in Fig. 3 einem umgekehrten V entsprechende Blattfeder 35 angelenkt, die sich etwa über 1/3 des Durchmessers des Kappendeckels symmetrisch zu einer diametralen Achse erstreckt. Eine Schenkelwurzel 36 der Blattfeder ist demnach in Fig. 3 nach oben gerichtet, während der erste und zweite Schenkel 37, 38 in dem in Fig. 3 und 4 gezeigten entspannten Zustand nach unten gewölbt und weit gespreizt sind. Dabei liegen die Federenden etwa in einer horizontalen Ebene, die senkrecht zur Winkelhalbierenden des Winkels an der Schenkelwurzel 36 gerichtet ist. Der erste Schenkel 37 ist mit einer zweiten Scharnierachse 39 an den Rand eines im wesentlichen zylindrischen Deckelmantels 40 angelenkt, der von der Unterseite des Kappendeckels 12 vorsteht.

Im Bereich der Führungszapfen 30 des Kappendeckels 12 ist der Deckelmantel 40 mit einem Paar Stützwangen 41 versehen, deren Radius demjenigen der Stützfläche 32 im Oberteil 24 der Verschlußkappe 11 im wesentlichen entspricht und die Schwenkbewegung des Kappendeckels 12 zwischen seiner Schließ- und Offenstellung ermöglicht.

Ferner ist an der Unterseite der Kopfplatte 42 ein Schließorgan 43 vorgesehen, das in die Austrittsöffnung 22 des Austrittstutzens 21 abdichtend eingreift. In radialem Abstand von diesem Schließorgan 43 ist an der Unterseite eine Dichtkappe 44 vorgesehen, die an der der Auslaßöffnung 25 abgekehrten Seite den Austrittsstutzen 21 auch in der Öffnungsstellung des Kappendeckels 12 dicht umschließt, wobei, wie Fig. 1 und 3 zeigen, die Dichtkappe auf der der Auslaßöffnung zugekehrten Seite unterhalb eines Auslaßkanals 45 liegt, der die Auslaßöffnung 25 mit dem Austrittsstutzen 21 und in der Öffnungsstellung des Kappendeckels 12 über diesen mit dem Behälterinneren verbindet. In der Öffnungsstellung befindet sich das Schließorgan 43 außerhalb der Austrittsöffnung 22, so daß der Behälterinhalt durch die Austrittsöffnung 22 in den Auslaßkanal 45 sowie durch die dann oberhalb des oberen Kappenrandes 23 liegende Auslaßöffnung 25 ins Freie austreten kann.

Wie Fig. 1 zeigt, ist die V-förmige Blattfeder 35 in der Schließstellung des Kappendeckels 12 so angeordnet, daß die zweite Scharnierachse 39 der ersten Scharnierachse 34 benachbart ist, und erster und zweiter Schenkel 37, 38 entgegen ihrer Spreizkraft weitgehend ebenflächig und parallel zueinander in Richtung der Auslaßöffnung 25 sowie der Abdeckplatte 16 gerichtet sind, wobei die Schenkelwurzel 36 auf der Oberseite der Abdeckplatte 16 aufliegt. Die durch diese Verformung der in ihrer entspannten Ausgangsstellung gemäß Fig. 3 gekrümmten ersten und zweiten Schenkel 37, 38 ausgeübte Vorspannkraft wird naturgemäß von den Führungszapfen 30 des Kappendeckels 12 und dem Austrittsstutzen 21 aufgenommen. Wird durch Ausübung eines Fingerdrucks auf die Vertiefung (Betätigungsorgan 46) einer Kopfplatte 47 der Kappendeckel 12 in Fig. 1 in Uhrzeigerrichtung verschwenkt, liegt die Auslaßöffnung 25, wie Fig. 5 zeigt, oberhalb des oberen Kappenrandes 23 offen. Dies geschieht unter einer bogenförmigen Abwärtsbewegung der zweiten Scharnierachse 39 am Kappendeckel 12. Dabei wird die gesamte Blattfeder 35 in Richtung der ihr benachbarten Innenseite der Kappenwand 24 mit Druck beaufschlagt, wobei der erste Schenkel 37 sich mit zunehmender Vorspannung nach innen ausbiegt, während der zweite Schenkel 38 nach außen weggebogen wird, wie Fig. 5 deutlich zeigt. Infolgedessen übt die Blattfeder 35 eine sich verstärkende Vorspannkraft auf den Kappendeckel 12 in dessen Schließrichtung aus und hat das Bestreben, den Kappendeckel 12, wenn dieser von der Bedienungsperson losgelassen wird, sofort wieder in die Schließstellung gemäß Fig. 1 zurückzuschwenken, wobei die durch die Verformung der ursprünglich gekrümmten ersten und zweiten Schenkel 37, 38 hervorgerufene Vorspannkraft so groß ist, daß der Kappendeckel 12 mit Sicherheit immer seine Schließstellung wieder einnimmt.

## Patentansprüche

1. Kippverschluß (10) für fließfähiges Gut enthaltende Behälter, bestehend aus einer Verschlußkappe (11), die auf die Öffnung des Behälters dicht aufsetzbar und mit einer Abdeckplatte (16) versehen ist, die einen Austrittsstutzen (21) aufweist, welcher das Behälterinnere mit einer Auslaßöffnung (25) verbindet, die in der Schließstellung eines Kappendeckels (12) durch die Innenseite der Kappenwand (24) verschlossen ist, wobei ein Oberteil (15) der Verschlußkappe (11) oberhalb der Abdeckplatte (16) eine nach oben offene Aussparung (50) enthält, in die im Abstand oberhalb der Abdeckplatte (16) der Kappendeckel (12) eingesetzt ist, unter dessen Kopfplatte (42) sich ein Auslaßkanal (45) mit der seitlichen Auslaßöffnung (25) und einem Schließorgan (43) für den Austrittsstutzen (21) erstreckt, aus seitlichen Führungszapfen (30) am Kappendeckel (12), die in Lager (29) an der Innenseite des Oberteils (15) eingreifen, und aus kreisbogenförmigen, zur Schwenkachse (27) des Kappendeckels (12) konzentrischen Stützwangen (41), die auf entsprechenden Stützflächen (32) an der Innenseite des Oberteils (15) schwenkbar abgestützt sind, wobei die der Auslaßöffnung (25) gegenüberliegende Seite der Kappenwand (24) einen bogenförmigen Ausschnitt (33) aufweist, an dessen Rand ein Mantel (40) des Kappendeckels (12) anliegt, der an der der Auslaßöffnung (25) diametral gegenüberliegenden Seite mit einem Betätigungsorgan (46) versehen ist, und eine Vorspannvorrichtung (13) zwischen dem Kappendeckel (12) und der Abdeckplatte (16) für die elastische Vorspannung des Kappendeckels (12) in Richtung seiner geschlossenen Stellung angeordnet ist,
dadurch gekennzeichnet, daß
die Vorspannvorrichtung (13) aus einer V-förmigen Blattfeder (35) besteht, deren erster und zweiter Schenkel (37, 38) im entspannten Zustand von ihrer Schenkelwurzel (36) bis zu den Enden des ersten und zweiten Schenkels (37, 38) bogenförmig nach außen gespreizt sind, daß der erste Schenkel (37) an seinem äußeren Ende mit dem Deckelmantel (40) und der zweite Schenkel (38) an seinem äußeren Ende mit dem Kappenrand am Ausschnitt (33) des Oberteils (15) scharnierartig verbunden sind, wobei in der Schließstellung des Kappendeckels (12) die erste und zweite Scharnierachse (34, 39) am Deckelmantel (40) und am Kappenrand dicht benachbart sind und der erste und zweite Schenkel (37, 38) unter Vorspannung etwa ebenflächig und parallel zueinander in Richtung der Auslaßöffnung (25) schräg nach unten gerichtet sind und mit ihrer Schenkelwurzel (36) auf der Oberseite der Abdeckplatte (16) aufliegen.

2. Kippverschluß nach Anspruch 1, dadurch gekennzeichnet, daß die Schenkelenden im entspannten Zustand der V-förmigen Blattfeder (35) in einer Ebene liegen, die etwa senkrecht zur Winkelhalbierenden des Winkels an der Schenkelwurzel (36) gerichtet ist.

3. Kippverschluß nach Anspruch 1 oder 2, dadurch gekennzeichnet, daß die V-förmige Blattfeder (35) mit dem Kippverschluß (10) einteilig aus Kunststoff spritzgegossen ist.

## Claims

1. Tilt closure (10) for containers containing flowable material comprising a closure cap (11) which may be sealingly placed on the opening of the container and is provided with a cover plate (16) which has an outlet tube (21) which connects the interior of the container with an outlet opening (25) which is closed by the inner surface of the cap wall (24) in the closed position of a cap lid (12), whereby an upper portion (15) of the closure cap (11) has an upwardly open recess (50) above the cover plate (16), inserted into which spaced above the cover plate (16) is the cap lid (12) beneath whose head plate (42) an outlet passage (45) with the lateral outlet opening (25) and a closure element (43) for the outlet tube (21) extends, lateral guide pegs (30) on the cap lid (12) which engage in bearings (29) on the inner surface of the upper portion (15) and arcuate supporting side plates (41) which are concentric with the pivotal axis (27) of the cap lid (12) and which bear pivotally on corresponding support surfaces (32) on the inner surface of the upper portion (15), whereby the side of the cap wall (24) opposite to the outlet opening (25) has an arcuate cut-away portion (33) whose edge is engaged by a wall (40) of the cap lid (12) which is provided on the side diametrically opposed to the outlet opening (25) with an actuating element (46), and a biasing device (13) is arranged between the cap lid (12) and the cover plate (16) for elastically biasing the cap lid (12) in the direction of its closed position, characterised in that the biasing device (13) comprises a V-shaped leaf spring (35) whose first and second limbs (37,38) are spread apart arcuately outwards in the relaxed state from their limb root (36) to the ends of the first and second limbs (37,38), that the first limb (37) is hingedly connected at its outer end to the lid wall (40) and the second limb (38) is hingedly connected at its outer end to the cap edge at the cut-away portion (33) in the upper portion (15), whereby in the closed position of the cap lid (12) the first and second hinge axes (34,39) are closely adjacent to the lid wall (40) and to the cap edge and the first and second limbs (37,38) are directed obliquely downwardly under the biasing force approximately flat and parallel to one another in the direction of the outlet opening (25) and engage the upper surface of the cover plate (16) with their limb root (36).

2. Tilt closure as claimed in claim 1, characterised in that in the relaxed state of the V-shaped leaf spring (35) the ends of the limbs lie in a plane which is directed approximately perpendicularly to the bisector of the angle at the limb root (36).

3. Tilt closure as claimed in claim 1 or 2, characterised in that the V-shaped leaf spring (35) is injection moulded from plastics material integrally with the tilt closure (10).

## Revendications

1. Fermeture à bascule (10) pour un récipient contenant une matière fluide, consistant en un bouchon de fermeture (11) qui peut être monté de façon étanche sur l'ouverture du récipient et qui comporte une plaque de couverture (16), ladite plaque ayant un tube de sortie (21) qui relie l'intérieur du récipient avec une ouverture de sortie (25), ladite ouverture de sortie (25) étant fermée par le côté intérieur de la paroi (24) du bouchon dans la position de fermeture d'un couvercle de bouchon (12), une partie supéreiure (15) du bouchon de fermeture (11), située au-dessus de la plaque de couverture (16), contenant un évidement ouvert vers le haut dans lequel est monté le couvercle de bouchon (12) à une certaine distance au-dessus de la plaque de couverture (16), un canal de sortie (45) s'étendant au-dessous de la plaque de tête (42) du couvercle de bouchon avec l'ouverture de sortie (25) latérale et un organe de fermeture (43) pour la fermeture du tube de sortie (21), la fermeture à bascule comportant des ergots de guidage latéraux (30) sur le couvercle de bouchon (12), qui sont montés dans des paliers (29) sur le côté intérieur de la partie supérieure (15), et ladite fermeture à bascule comportant en outre des flasques de support (41) en force d'arcs de cercle concentriques à l'axe de pivotement (27) du couvercle de bouchon (12), lesdits flasques de support (41) étant montés pivotants sur des surfaces de support correspondantes (32) sur le côté intérieur de la partie supérieure (15), le côté de la paroi de bouchon (24) qui est opposé à l'ouverture de sortie (25) comportant une échancrure (33) arquée au voisinage du bord de laquelle se trouve une chemise (40) du couvercle de bouchon (12), ladite chemise (40) étant dotée d'un organe d'actionnement (46) sur son côté diamétralement opposé à l'ouverture de sortie (25), et un dispositif de précontrainte étant disposé entre le couvercle de bouchon (12) et la plaque de couverture (16) pour la précontrainte élastique du couvercle de bouchon (12) en direction de sa position fermée,
caractérisée en ce que
le dispositif de précontrainte (13) consiste en un ressort à lame (35) en forme de V dont les première et deuxième branches (37, 38) sont écartées vers l'extérieur en forme d'arc depuis leur racine (36) jusqu'aux extrémités des première et deuxième branches (37, 38) lorsque lesdites branches sont dans leur état détendu, en ce qu'à son extrémité extérieur, la première branche (37) est reliée à la chemise (40) du couvercle en formant une charnière, et à son extrémité extérieure, la deuxième branche (38) est reliée en formant une charnière au bord du bouchon, au niveau de l'échancrure (33) de la partie supérieure (15), les premier et deuxième axes de charnière (34, 39) sur la chemise (40) du couvercle et sur le bord du bouchon étant rapprochés et serrés l'un contre l'autre dans la position de fermeture du couvercle de bouchon (12), et les première et deuxième branches (37, 38), lorsqu'elles sont en précontrainte, étant sensiblement planes et parallèles l'une à l'autre, dirigées en biais vers le bas en direction de l'ouverture de sortie (25), et lesdites première et deuxième branches (37, 38) appuyant par leur racine (38) sur le côté supérieur de la plaque de couverture (16).

2. Fermeture à bascule selon la revendication 1, caractérisée en ce que les extrémités des branches, dans l'état détendu du ressort à lame (35) en forme de V, se trouvent dans un plan, et dirigées sensiblement perpendiculairement à la médiatrice de l'angle au niveau de la racine (36).

3. Fermeture à bascule selon la revendication 1 ou la revendication 2, caractérisée en ce que le ressort à lame (35) en forme de V est moulé par injection en matière plastique, d'une seule pièce avec la fermeture à bascule (10).
